# FASCICULE DE BREVET EUROPEEN

(11) **EP 2 236 681 B1**
(45) Date de publication et mention de la délivrance du brevet: **09.11.2011**
(21) Numéro de dépôt: 10290180.8
(22) Date de dépôt: 02.04.2010
(51) Int. Cl.: E03D 7/00, E04H 1/12

(54) **Module sanitaire autonome, cabine sanitaire comportant cette module et procédé de réalisation d'une telle cabine**
Autonomes Sanitärmodul, transportables Klohäuschen mit einem derartigen Sanitärmodul und Herstellungsmethode für ein derartiges Sanitärmodul
Stand-alone sanitary module, transportable toilet facility comprising such a module and method of constructing such a module

(30) Priorité: 03.04.2009 FR 0952191
(43) Date de publication de la demande: 06.10.2010
(73) Titulaire: Sanit Avenir, 75008 Paris (FR)
(72) Inventeur: Balland, Gilles, 45160 Ardon (FR)
(74) Mandataire: Catherine, Alain

(56) Documents cités:
- CH-A- 441 146
- DE-U1- 29 513 355
- US-A- 4 761 840
- US-A1- 2005 241 055
- US-A1- 2009 007 328

## Description

La présente invention concerne un module sanitaire autonome automatisé, son application à une cabine sanitaire ainsi qu'un procédé de fabrication et de fonctionnement. Elle a des applications dans le domaine industriel de la fabrication des équipements sanitaires. Le module sanitaire autonome automatisé peut être installé dans tout type de construction.

On connaît déjà des cabines sanitaires comportant des WC qui sont typiquement utilisées lors de manifestations publiques ou dans des chantiers ou des installations provisoires devant comporter des équipements sanitaires. Ces sanitaires sont généralement autonomes en ce sens qu'ils n'ont pas besoin d'être reliés aux réseaux publics ou privés aussi bien de distribution d'eau que de récupération des effluents pour pouvoir fonctionner. Ces sanitaires ont donc une réserve d'eau de chasse et un réservoir pour les effluents qu'il est nécessaire de vider en temps utile. Ces sanitaires sont en général passifs et n'offrent pas un grand confort d'utilisation. Ils mettent en oeuvre en général des moyens passifs comme l'écoulement par gravité pour éviter d'utiliser une source d'énergie qui serait nécessaire si des moyens actifs comme des moteurs électriques pour pompage étaient mis en oeuvre.

On connaît par le document US 4 761 840 un module sanitaire automone à alimentation électrique par batteries permettant le chauffage de l'eau. D'autres types de modules sanitaires sont présentés dans les documents CH 441 146 et DE 295 13 355 (ce qui divulgue le préambule de la revendication 1).

La présente invention propose un module sanitaire autonome automatisé qui peut être mis en oeuvre dans tout type de cabine sanitaire, voire dans d'autres types d'installations comme des remorques sanitaires ou autres. Le module qui est autonome comporte pratiquement tous les éléments permettant le fonctionnement du sanitaire.

Ainsi, l'invention concerne un module sanitaire autonome automatisé pour cabine sanitaire.

Selon l'invention, le module comporte au moins :
- des moyens de génération d'énergie électrique,
- un circuit fluidique lave-mains avec un réservoir de stockage d'eaux propres,
   un réservoir de stockage d'eaux usées ou un seul réservoir avec osmoseur qui permet de régénérer (recycler en fait) au moins en eaux propres les eaux usées, une pompe électrique et au moins un lave-mains,
- un circuit fluidique WC à recirculation avec un réservoir eaux vannes, éventuellement un réservoir de transfert et sa pompe de transfert électrique (pas nécessaires en cas de réservoir en sous face du plancher, exemple : cabine sanitaire mobile), un réservoir d'additif de traitement, au moins une pompe de chasse électrique et au moins une cuvette de WC,
- des moyens informatiques de contrôle des organes dudit module en fonction d'états de capteurs,
les moyens de génération d'énergie électrique comportant un groupe électrogène à moteur thermique fournissant une basse tension, alimenté par du gaz combustible sous pression ou du diesel (= gasoil), des batteries rechargeables basse tension, le gaz sous pression étant stocké dans au moins une bouteille de gaz échangeable,
le module comportant une paroi sensiblement verticale le divisant en deux parties, une partie avant coté utilisateur et une partie arrière comportant les moyens du module non accessibles à l'utilisateur, la partie avant comporte au moins une cuvette WC, une commande de chasse, le lave-mains, une commande de fourniture d'eaux propres au lave-mains, et un moyen d'éclairage, la partie arrière comporte une base horizontale solidarisée à la paroi verticale, le réservoir eaux vannes, l'éventuel réservoir de transfert et l'éventuel réservoir d'eaux usées reposant sur la base.

Dans divers modes de mise en oeuvre de l'invention, les moyens suivants pouvant être utilisés seuls ou selon toutes les combinaisons techniquement possibles, sont employés :
- la cuvette de WC est à l'anglaise,
- la cuvette de WC est à la turque,
- l'osmoseur permet de régénérer en eau potable les eaux usées,
- l'osmoseur fonctionne en temps continu ou quasi continu pour préparer de l'eau propre ou potable pour une utilisation ultérieure,
- les eaux propres sont des eaux potables,
- dans le cas où le réservoir eaux vannes est en sous face du plancher, le réservoir de transfert et sa pompe de transfert sont omis,
- les moyens de génération d'énergie électrique comportent en outre un convertisseur de tension alimenté par les batteries rechargeables et/ou le groupe électrogène pour produire une tension type secteur,
- la basse tension est comprise entre 12 V et 48 V continue,
- la basse tension est d'environ 12 V continue,
- la basse tension est d'environ 24 V continue,
- la basse tension est d'environ 48 V continue,
- la tension type secteur est d'environ 230 V 50 Hz,
- le convertisseur de tension a une puissance nominale comprise entre 700 W et 3000 W,
- le convertisseur de tension a une puissance nominale approximative de 1500 W,
- les batteries du module ont une capacité comprise entre 100 Ah et 500 Ah,
- les batteries du module ont une capacité d'environ 400 Ah,
- le module comporte au moins un pot d'échappement pour le groupe électrogène dont la sortie à l'air libre est située en partie supérieure dudit module,
- le groupe électrogène produit nominalement 70 A sous 12 V,
- le module comporte un espace de stockage pour deux bouteilles de gaz d'environ 13 Kg chacune,
- le réservoir eaux vannes est en forme de L, une première des deux barres du L est le long du bord latéral gauche de la base, la seconde barre du L étant le long du bord arrière de la base, le réservoir d'eaux propres étant disposé sur le réservoir eaux vannes approximativement en partie médiane le long du bord droit du module, le réservoir d'eaux usées ou l'osmoseur étant disposé sur le réservoir eaux vannes au centre du module, le réservoir de transfert étant disposé le long de la paroi verticale, en avant de la première barre du L du réservoir eaux vannes, l'espace de stockage de la/des bouteilles de gaz étant disposé sur le réservoir d'eaux vannes à l'angle arrière droit du module,
- le réservoir eaux vannes à une contenance comprise entre 150 et 300 litres - le réservoir eaux vannes à une contenance comprise entre 150 et 300 litres ou encore plus ou encore moins,
- le réservoir eaux vannes à une contenance approximative de 200 litres,
- le réservoir eaux vannes à une contenance approximative de 255 litres,
- le réservoir eaux propres à une contenance comprise entre 40 et 120 litres, - le réservoir eaux propres à une contenance comprise entre 40 et 120 litres ou encore plus ou encore moins,
- le réservoir eaux propres à une contenance approximative de 80 litres,
- le réservoir eaux usées à une contenance comprise entre 40 et 120 litres, - le réservoir eaux usées à une contenance comprise entre 40 et 120 litres ou encore plus ou encore moins,
- le réservoir eaux usées à une contenance approximative de 80 litres,
- le réservoir d'additif de traitement à une contenance comprise entre 5 et 25 litres,
- le réservoir d'additif de traitement à une contenance approximative de 25 litres,
- les réservoirs sont métalliques,
- les réservoirs sont en matière plastique rigide,
- les réservoirs sont en polyester,
- les réservoirs sont en matière plastique souple,
- le/les réservoirs sont à doubles parois,
- le/les réservoirs sont dans des bacs de rétention,
- le module comporte un détecteur de fuite liquide,
- le module comporte au moins un détecteur de gaz (combustible et/ou toxique type CO),
- le module comporte un détecteur d'incendie,
- le module comporte un extincteur automatique,
- l'extincteur automatique utilise l'eau du réservoir d'eaux propres,
- l'extincteur automatique utilise l'eau du réservoir d'eaux usées,
- l'extincteur automatique utilise l'eau du réservoir d'eaux propres et du réservoir d'eaux usées s'il y a lieu,
- le circuit fluidique WC à recirculation est configuré pour réutiliser environ 6 à 9 litres de liquide recirculé à chaque chasse,
- le circuit fluidique WC, autonome à recirculation, assure simultanément les fonctions de WC et de fosse étanche en fonctionnant en circuit fermé et permet grâce à l'adjonction d'un additif de traitement la stabilisation des effluents sans dégagement d'odeur,
- le module comporte des moyens pour que les eaux nécessaires à l'évacuation et à la propreté de la cuvette du WC soient recyclées et de telle façon qu'il suffit d'une précharge de 50 litres d'eau pour assurer 800 à 1000 utilisations du WC, (voir plus, voir moins),
- le module comporte des moyens pour que la pompe de chasse provoque la mise sous pression du dispositif de rinçage de la cuvette WC tout en broyant finement les matières en les colorant de manière agréable grâce à l'additif de traitement du liquide de rinçage de la cuvette,
- le module comporte des moyens pour que chaque chasse consomme 6 à 9 litres de liquide stocké, les urines constituant le principal apport de liquide pour remplir la cuve eaux vannes, la matière fécale étant finement broyée par la pompe et diluée dans la partie liquide,
- le circuit fluidique WC à recirculation est configuré pour utiliser une précharge en eau d'environ 50 litres en première utilisation, après chaque vidange,
- le circuit fluidique WC à recirculation est configuré pour environ 800 à 1000 (voir plus, voir moins) emplois avant vidange, le réservoir eaux de vanne ayant une capacité d'environ 250 litres, une précharge en eau de 50 litres ayant été réalisée avant première utilisation et chaque chasse réutilisant environ 6 à 9 litres de liquide du circuit,
- le module comporte en outre un connecteur pour liaison filaire à au moins un capteur externe au module et au moins un voyant externe au module d'affichage de statuts, le/un des capteurs externes étant un capteur de détection au moins d'ouverture et/ou fermeture d'une porte d'un local comportant le module,
- le module comporte en outre un connecteur pour liaison filaire à au moins un capteur externe au module et au moins un voyant externe au module,
- un des capteurs externes est un capteur de détection d'ouverture d'une porte d'un local comportant le module,
- un des capteurs externes est un capteur de détection de fermeture d'une porte d'un local comportant le module,
- un des capteurs externes est un capteur de détection de verrouillage d'une porte d'un local comportant le module,
- le local est une cabine sanitaire,
- le réservoir de transfert comporte un capteur qui est une sonde réservoir de transfert (capteur de niveau),
- le réservoir eaux vannes comporte un capteur qui est une sonde réservoir eaux vannes (capteur de niveau),
- le réservoir eaux propres comporte un capteur qui est une sonde réservoir eaux propres (capteur de niveau) s'il y a lieu,
- le réservoir eaux usées comporte un capteur qui est une sonde réservoir eaux usées (capteur de niveau) s'il y a lieu (osmoseur),
- le module comporte en outre un ou plusieurs des éléments suivants :
   - un distributeur de savon liquide,
   - un distributeur de papier toilette,
   - un sèche-mains à air chaud,
   - une commande de fourniture d'eaux propres au lave-mains qui est un robinet automatique à commande électrique,
   - un diffuseur automatique de parfum,
   - un osmoseur sur réservoir d'eaux propres qui permet de recycler l'eau utilisée/usée au lavabo pour la transformer en quelques minutes en eau propre et, de préférence, en eau potable, l'osmoseur permettant la suppression du réservoir d'eaux usées,
   - un générateur automatique d'ozone,
   - un moyen de communication radio destiné à informer à distance de l'état opérationnel (statuts, alarmes, niveaux, fonctionnement normal, statistiques...) dudit module et, de préférence du type GSM,
   - un chauffage,
   - un climatiseur,
   - un système d'aspersion d'eau anti-incendie,
- le module comporte en outre un distributeur de savon liquide,
- le distributeur de savon liquide comporte un capteur de niveau, s'il y a lieu,
- le module comporte en outre un distributeur de papier toilette,
- le distributeur de papier toilette comporte un capteur de quantité de papier, s'il y a lieu,
- le module comporte en outre un sèche-mains à air chaud,
- la commande de fourniture d'eaux propres au lave-mains est un robinet automatique à commande électrique,
- la commande de fourniture d'eaux propres au lave-mains est un robinet automatique à commande électrique au pied,
- la commande de fourniture d'eaux propres au lave-mains est un robinet automatique à commande électrique à la main,
- la commande de fourniture d'eaux propres au lave-mains est un robinet automatique à commande électrique par détection de présence de la main,
- le module comporte en outre un diffuseur automatique de parfum,
- le diffuseur automatique de parfum est programmable,
- le module comporte en outre un générateur automatique d'ozone,
- le générateur automatique d'ozone est programmable,
- le module comporte en outre un moyen de communication radio destiné à informer à distance de l'état opérationnel (statuts, alarmes, niveaux, fonctionnement normal, statistiques... ) dudit module,
- le moyen de communication radio est un transmetteur,
- le moyen de communication radio est un transmetteur/récepteur,
- le moyen de communication radio transmetteur/récepteur est du type GSM,
- le module est télécommandable à distance par le moyen de communication radio,
- le module comporte en outre une douche,
- le module comporte en outre un chauffage,
- le chauffage est destiné à assurer un hors gel, (permet de maintenir dans une cabine sanitaire comportant le module quelques degrés de température en cas de gel à l'extérieur)
- le chauffage est destiné à procurer un confort à l'utilisateur, (permet de maintenir dans une cabine sanitaire comportant le module une température agréable comprise entre 10° et 20° par exemple, en cas de froid inférieur à l'extérieur)
- le module comporte en outre une climatisation par génération de froid,
- la climatisation est destiné à procurer un confort à l'utilisateur, (permet de maintenir dans une cabine sanitaire comportant le module une température agréable comprise entre 10° et 20° par exemple, en cas de chaleur supérieure à l'extérieur)
- le module comporte en outre une unité de chauffage et climatisation,
- les moyens de génération d'énergie électrique comportent en outre un ensemble panneaux solaires pour recharge des batteries,
- les moyens de génération d'énergie électrique comportent en outre une pile à combustible pour recharge des batteries,
- les moyens de génération d'énergie électrique comportent en outre une prise électrique pour connexion au réseau de distribution électrique général (pour fonctionnement du module et de la cabine ou plus simplement pour recharge des batteries en cas de stockage de modules/cabines).

L'invention concerne également une cabine sanitaire telle qu'elle comporte un module selon la description et qu'elle est fermée par une porte à rappel et à verrouillage, au moins un capteur étant disposé en relation avec ladite porte afin de déterminer au moins son état d'ouverture et/ou fermeture, la cabine comportant en outre au moins un voyant de signalisation de statut, le/les capteurs et le/les voyants étant reliés par une liaison filaire aux moyens informatiques de contrôle dudit module, de préférence par l'intermédiaire d'un connecteur.

Dans des variantes, la cabine présente une ou plusieurs des caractéristiques suivantes :
- la porte comporte en outre une gâche ou serrure électrique reliée aux moyens informatiques de contrôle dudit module,
- la cabine comporte en outre un capteur permettant de détecter un état de verrouillage de porte,
- te/tes voyants sont solidaires de la porte,
- le/les voyants sont solidaires du cadre de la porte,
- les statuts affichables par le/les voyants sont au moins un statut d'occupation de la cabine, un statut de cabine libre et un statut hors service,
- la cabine comporte trois voyants,
- la cabine comporte un voyant vert, un voyant rouge et un voyant jaune-orangé.

L'invention concerne également un procédé de réalisation d'une cabine sanitaire dans lequel on réalise, d'une part, une enceinte avec une porte d'accès à rappel et à verrouillage et comportant au moins un voyant de signalisation d'état et au moins un capteur d'au moins ouverture/fermeture de porte et, d'autre part, un module selon la/les caractéristiques décrites et dans lequel on assemble l'enceinte au module et on relie le/les voyants et le/les capteurs de la porte aux moyens informatiques de contrôle dudit module.

L'invention concerne également un procédé de fonctionnement qui comporte au moins les étapes suivantes en fonction d'états de capteurs :
- activation d'une temporisation avant alarme lorsque la porte reste ouverte, (pour éviter que la porte ne reste ouverte trop longtemps)
- activation d'une temporisation avant alarme dès que le verrou de porte est fermé dans le cas où la porte comporte un capteur de détection de verrouillage de porte, (pour éviter une occupation trop longue de la cabine, une alarme se déclenchant à la fin de la temporisation si la porte n'est pas déverrouillée ou ouverte entre-temps)
- en l'absence d'occupation de la cabine par un utilisateur, une activation du verrouillage automatique électrique de la porte dans le cas où la porte comporte une gâche électrique et qu'un défaut est détecté,
- le procédé est mis en oeuvre avec une/des cuvettes WC à l'anglaise ou à la turque et dans le cas de plusieurs WC, lesdits WC sont raccordés à un seul réservoir d'eaux vannes et dans le cas de plusieurs lavabos, lesdits lavabos sont raccordés à un seul réservoir d'eau propre et un seul réservoir d'eaux usées.

Le module, grâce aux automatismes dont il est doté, améliore fortement le confort de l'utilisateur par rapport à un sanitaire passif classique. Il permet une utilisation autonome en semi-automatique ou automatique. Cette autonomie est notamment obtenue par la création de l'énergie nécessaire pour assurer les fonctionnalités du module et de ses applications notamment dans une cabine sanitaire. Il est conçu pour un usage intensif. Le module peut être inclus dans toutes les constructions fixes, facilement déplaçables ou mobiles, telles que cabines sanitaires, ou caravanes sanitaires notamment dans des emplacements ou dans des conditions où aucun raccordement n'est possible. Le module comporte donc pratiquement tous les éléments permettant son fonctionnement et, en pratique, seuls un/des voyants et/ou un/des contacts de porte et/ou une gâche électrique n'en fait pas partie car associé(e)(s) à une porte d'un local comportant le module. Ainsi, à la base, un contact de porte qui est en relation avec une porte d'accès au sanitaire ne fait pas partie du module, ainsi qu'un/des voyant(s). Dans ces conditions, on peut prévoir un connecteur sur le module pour permettre la connexion avec le contact de porte et/ou le/les voyant(s) lors de l'installation du module dans le bâti d'une cabine sanitaire. La présence d'un tel connecteur facilite également la fabrication et les tests du module sans qu'il soit nécessairement installé dans le bâti d'une cabine sanitaire. Pour cela, un contacteur pour test ainsi que des voyants provisoires sont connectés au connecteur et il est alors possible de faire fonctionner et tester le module indépendamment de son installation dans une cabine sanitaire. On comprend qu'en alternative de réalisation, par exemple parce que une paroi latérale coté avant est fixée au module le long d'un bord latéral de la paroi verticale du module et que cette paroi latérale comporte la porte (le module préfabriqué comporte une paroi latérale avec une porte), alors les éléments précédents font alors partie du module.

Un exemple d'application d'une cabine sanitaire avec le module est pendant la période estivale : sur les bords de mer, sur les aires de loisirs, sur les aires de jeux, lors de manifestations ou dans un site industriel soumis à d'importants travaux et rénovation, etc. Le module permet d'importantes économies d'eau. Dans un exemple de réalisation, après chaque vidange du réservoir eaux vannes, une précharge d'eau de seulement 50 litres typiquement est nécessaire. Le volume utile du réservoir d'eaux vannes à alors une contenance d'environ 250 litres, un emploi moyen de chasse représente environ ¼ de litre d'effluent, ce qui permet environ 1000 emplois avant vidange. Cette précharge d'eau initiale de 50 litres pour 1000 emplois est à comparer à la consommation moyenne d'une chasse d'eau d'un WC raccordable classique qui est de 6 à 9 litres, soit pour un WC raccordable classique une consommation de 6000 à 9000 litres pour ces 1000 emplois. On comprend que ces valeurs peuvent varier en fonction des modalités de réalisation. En particulier, la contenance du réservoir d'eaux vannes peut être augmentée, dans certains cas d'utilisation, le module peut comporter plusieurs cuvettes wc et/ou plusieurs lavabos éventuellement qui peuvent être connectés aux mêmes réservoirs.

La présente invention, sans qu'elle en soit pour autant limitée, va maintenant être exemplifiée avec la description qui suit de modes de réalisation et de mise en oeuvre en relation avec :
la Figure 1 qui est une vue en perspective latérale, arrière et haut d'un module selon l'invention,
la Figure 2 qui est une vue frontale (de face) du module,
la Figure 3 qui est une vue latérale gauche du module,
la Figure 4 qui est une vue latérale droite du module,
la Figure 5 qui est une vue en perspective latérale, avant et haut du module,
les Figures 6 et 7 qui sont des vues perspectives d'un modèle de porte utilisable avec le module de l'invention, respectivement vu coté extérieur et coté intérieur en considérant un local, notamment cabine sanitaire, comportant ledit module, et
la Figure 8 qui est un exemple d'organigramme de fonctionnement d'un module dans une cabine sanitaire.

Typiquement, le module 1 représenté Figure 1 et suivantes est installé dans un bâti de cabine sanitaire pour la réalisation d'une cabine sanitaire fonctionnelle. La production d'énergie assurée par le module permet un fonctionnement autonome de la cabine sanitaire. Un stockage d'énergie électrique est assurée par deux batterie 12 V, référence 17, qui sont rechargées automatiquement dès que nécessaire par un groupe électrogène gaz 21 ou diesel, ici alimenté en gaz par deux bouteilles 14 de gaz sous pression de 13 Kg chacune. Dans des variantes de réalisation, un panneau solaire et/ou une pile à combustible peuvent/peut compléter l'installation permettant une économie de gaz ou de gasoil. Les bouteilles de gaz 14 sont disposées latéralement et vers l'arrière sur le réservoir eaux vannes11 du module afin de faciliter leur accès pour échange. Des moyens détendeurs 16 sont mis en oeuvre en sortie des bouteilles de gaz. La base 7 en partie inférieure du module est fixée à une paroi verticale 2 qui sépare le module en une partie avant en relation avec les utilisateurs et une partie arrière qui comporte la plus part des éléments fonctionnels dudit module et qui est inaccessible aux utilisateurs (par contre, en cas d'entretien ou de dépannage, on comprend que cette partie arrière doit être accessible aux dépanneurs). Un pot d'échappement additionnel 22 est disposé en sortie d'échappement du groupe électrogène 21 et une cheminée de gaz brûlés 16 (représentée en partie seulement) sort en partie haute du module. Un convertisseur de tension 18 de 12V = vers 230V 50 Hz et un tableau électrique 20 comportant les moyens informatiques de contrôle des organes du module sont disposés sur la paroi verticale 2. Des éclairages 6 de la partie avant, par DEL, sont disposés en partie haute de la paroi verticale 2.

Sur la base 7 du module 1 sont disposés les principaux réservoirs, le réservoir eaux vannes 11 de 255 litres, approximativement en forme de L, étendu entre les deux cotés latéraux et vers l'arrière, ainsi que le réservoir de chasse vers l'avant de la base coté gauche. Le réservoir eaux usées 15 de 80 litres est sur le réservoir eaux vannes. Du fait de cette disposition, les éléments les plus lourds, en particulier lorsqu'ils sont remplis de liquides, sont répartis de manière à stabiliser le module. On peut également noter la présence du réservoir eaux propres 13 de 80 litres sur le réservoir eaux vannes 11 plutôt en partie médiane et vers l'arrière du module, ce qui participe encore à la stabilisation dudit module 1. Une pompe de chasse 9 électrique ainsi qu'un capteur de niveau type sonde réservoir eaux vannes 28 sont disposés dans le réservoir eaux vannes 11. Une pompe de transfert 10 électrique ainsi qu'un capteur de niveau type sonde réservoir transfert 27 sont disposés dans le réservoir transfert.

Pour la partie lave-mains, une pompe 19 à eau 12V = et un robinet automatique 4, de préférence à commande électrique, sont prévus. Un distributeur automatique de savon 3, un sèche-mains 5 automatique et un distributeur de papier toilette 8 sont encore prévus sur la paroi verticale 2 pour permettre leur accessibilité fonctionnelle à un utilisateur. La cuvette de WC 26 est disposée sur la face avant de la paroi verticale 2.

La Figure 2 permet de visualiser ce que peut voir un utilisateur d'une cabine sanitaire comportant le module. L'utilisateur, éclairé par des éclairages 6 à DEL, dispose d'un lave-mains 23 intégré à la paroi verticale 2 et de son robinet à eau 4 automatique ainsi que d'un distributeur de savon 3 automatique et d'un sèche-mains 5 automatique. Il dispose encore d'un miroir inox 25. Il peut utiliser la cuvette de WC 26 suspendue, fixée sur la paroi verticale 2, et actionner la chasse grâce à un poussoir de chasse 24. Du papier toilette est disponible grâce à un distributeur de papier 8.

Les Figures 3, 4 et 5 permettent de visualiser les différents éléments du module selon d'autres angles de vue.

Une porte 34 utilisable avec le module 1 dans une application typique d'une cabine sanitaire est présentée sur les Figures 6 et 7. Afin de simplifier la mise en oeuvre, la porte verrouillable électriquement et manuellement (déverrouillable manuellement de l'intérieur) et ayant au moins un capteur de détection d'ouverture et/ou de fermeture et/ou de verrouillage de porte, comporte un cadre intégrant des voyants. Le verrouillage électrique est obtenu par la mise en oeuvre d'une gâche 32 électrique. Le verrouillage manuel est obtenu par la mise en oeuvre d'un verrou d'occupation 33 manuel. Ainsi, dans une application typique du module avec la porte 24, trois voyants extérieurs signalent le statut de la cabine: un voyant rouge 30 (« occupé »), un voyant vert 29 (« libre ») et un voyant jaune-orangé 31 (« hors service »). Dans une variante un ou deux voyants extérieurs sont mis en oeuvre mais sa/leurs couleurs peuvent changer en fonction du statut à signaler à l'utilisateur. Dans le cas où le/les voyants ne sont pas intégrés dans le module mais font partie du bâti de la cabine ou du cadre de la porte (tout comme la porte de cabine et son contact électrique de serrure et/ou sa gâche électrique), un connecteur est disponible sur le module pour connexion au(x) voyant(s) et capteurs lors de l'installation du module dans le bâti.

On va maintenant décrire une modalité de fonctionnement typique d'une cabine sanitaire comportant le module de l'invention, pour un utilisateur.

A l'ouverture de la porte 34 par l'utilisateur, il y a déclenchement automatique de la chasse (ceci étant un choix programmable, ceci peut être changé) ainsi que l'allumage de l'éclairage. Dans un mode préféré de fonctionnement, l'éclairage s'éteint au bout de quelques secondes (temps programmable) et il y a déclenchement d'une petite alarme au bout d'un temps programmable si l'utilisateur maintient la porte ouverte. A noter que la durée de cette petite alarme est réduite à quelques secondes (en plus d'être programmable en durée de 0 -absence d'alarme- à un temps défini) car il se peut aussi que l'utilisateur ait ouvert la porte sans entrer et soit parti laissant la porte ouverte. De préférence, on met en oeuvre une porte à rappel automatique qui se rabat automatiquement en fermeture lorsqu'on la lâche.

L'utilisateur, après avoir ouvert la porte pour rentrer, ferme la porte et la verrouille avec le verrou d'occupation. Il en résulte que un(des) état(s) est/sont détecté(s) par un (des) capteur(s) de porte de type contact électrique, ce qui conduit les moyens informatiques de contrôle du module à maintenir allumé l'éclairage pendant tout le temps d'occupation ainsi que l'extinction du voyant vert et l'allumage du voyant rouge à l'extérieur de la cabine. A noter que, de préférence, afin de faciliter la construction, la porte de la cabine avec son verrou, son/ses capteurs et le/les voyants extérieur d'information de l'utilisateur, sont agencés d'une manière essentiellement solidaire afin de faciliter l'installation, un seul connecteur capteur(s) + voyant(s) pouvant être mis en oeuvre pour raccordement au module. On comprend que des liaisons filaires sont mises en oeuvre entre ces éléments.

Au bout d'un temps programmable, si l'utilisateur ne ressort pas de la cabine, une alarme retentit et éventuellement (selon programmation) le déverrouillage de la porte se fait automatiquement. Cette dernière possibilité suppose toutefois que le verrou puisse être débloqué d'une manière électrique, ce qui nécessite l'installation d'un effecteur spécifique qui doit également être connecté au module tout comme le/les capteurs de porte et le/les voyants. En pratique, on met en oeuvre un verrou mixte à commande manuelle (au moins de l'intérieur) et électrique (en verrouillage et déverrouillage) afin de bénéficier de toutes les possibilités de fonctionnement notamment en automatique.

Lorsque l'utilisateur appuie sur le bouton de chasse, les moyens informatiques de contrôle du module déclenchent la pompe de chasse 9 qui se trouve dans le réservoir eaux vannes 11. Il en résulte que le niveau de liquide augmente dans le réservoir de transfert et lorsque le capteur sonde réservoir de transfert 27 détecte un niveau suffisant de liquide, la pompe de transfert 10 est déclenchée.

En ce qui concerne le lave-mains, la distribution de savon liquide 3, d'eau propre 4 et le fonctionnement du sèche-mains 5 sont automatiques par détection correspondante du positionnement des mains aux endroits indiqués par un affichage informatif ad hoc. A noter qu'une temporisation est de préférence mise en oeuvre sur ces différents appareils afin d'éviter qu'ils ne fonctionnent trop longtemps. Dans le cas d'un arrêt dû à cette temporisation, il peut être intéressant d'inactiver pendant quelques secondes l'appareil correspondant afin d'éviter que l'utilisateur ne le redémarre immédiatement. De même, la quantité d'eau délivrée par le lave-mains est limitée par temporisation. On comprend que toutes les modalités de fonctionnement décrites sont optionnelles ou modifiables car le fonctionnement des différents éléments du module est programmable en fonction des besoins grâce aux moyens informatiques de contrôle du module qui se comportent comme un automate programmé/programmable.

Pendant le fonctionnement de la cabine, si une anomalie est détectée, par exemple : cuve eaux vannes 11 pleine, problème de démarrage du groupe électrogène 21 après plusieurs tentatives dû au manque de gaz ou autre, etc., la cabine se verrouille automatiquement par la gâche 32 du verrou à commande électrique, les voyants 29 et 30 s'éteignent et le voyant 31 hors service s'allume. Par mesure de sécurité, si une personne est encore à l'intérieur de la cabine, la cabine ne se verrouille pas immédiatement et les différents organes de la cabine continuent de fonctionner. Dès que la personne sort de la cabine et que la porte 34 se referme par rappel automatique, la cabine se verrouille totalement à ce moment et maintient le voyant hors service 31 allumé.

Si la tension des batteries 17 venait à chuter en dessous du niveau de fonctionnement des appareils dû à l'arrêt du groupe 21 et dû à l'allumage du voyant hors service 31 pendant une longue période, la cabine reste fermée.

Une distribution automatique et programmable d'additif de traitement équipe la cabine ainsi qu'une horloge programmable permettant éventuellement de verrouiller la cabine aux heures choisies.

On comprend que diverses options peuvent équiper la cabine:
- un chauffage à air pulsé et/ou une climatisation.
- un diffuseur de parfum programmable.
- un générateur d'ozone programmable pour la désinfection de la cabine.
- un transmetteur téléphonique GSM permettant de prévenir une ou plusieurs personnes de l'état de la cabine, le transmetteur étant équipé d'une carte SIM ayant un numéro de téléphone, la/les personne(s) affectée(s) à l'entretien de la cabine pouvant verrouiller ou déverrouiller la cabine sanitaire à distance en appelant le numéro de la cabine. Le transmetteur téléphonique peut indiquer si c'est la cuve eaux vannes est pleine, si c'est le groupe électrogène qui est en défaut (manque de gaz, etc.) ou éventuellement en option si une personne se trouve à l'intérieur pendant une période prolongée. Un synthétiseur vocal des moyens informatiques de contrôle du module peut assurer une transmission en clair de ce type d'information par la voie téléphonique.
- un ensemble de panneaux solaires pour la recharge supplémentaire des batteries.
- une pile à combustible permettant aussi la recharge des batteries.

A noter que les deux options, panneaux solaires et pile à combustible, permettent de réduire sensiblement la consommation de gaz et le groupe électrogène est alors moins sollicité.

La cabine de l'invention est donc totalement autonome, étant équipée de réservoirs d'eaux vannes, eaux propres et eaux usées s'il y a lieu ainsi que la production d'énergie nécessaire à son fonctionnement. Elle ne nécessite aucun raccordement quel qu'il soit. Une vidange est toutefois nécessaire pour vider le réservoir eaux vannes et le réservoir eaux usées s'il y a lieu. Il est également nécessaire d'assurer une précharge d'eau après la vidange et de compléter/remplacer tout élément consommable (bouteilles de gaz, papier toilette, savon, additif... ).

On va maintenant décrire en relation avec la Figure 8 un exemple d'organigramme de fonctionnement d'une modalité de réalisation d'une cabine sanitaire comportant le module de l'invention.

Lorsque la cabine est dans un statut de fonctionnement, le voyant hors service est éteint en 40 et le voyant vert (statut : LIBRE) est allumé en 41 si le verrou d'occupation n'est pas fermé (NON) en 56. Par contre, toujours lorsque la cabine est en statut de fonctionnement, voyant hors service éteint en 57, si le verrou d'occupation est fermé (OUI) en 56 alors le voyant rouge d'occupation est allumé en 58.

En 54, en l'absence d'un verrouillage cabine en 53 en l'absence de détection d'un défaut, l'utilisateur peut ouvrir la porte, ce qui entraîne le déclenchement de la pompe de chasse temporisée en 69, le déclenchement de la temporisation de l'éclairage (Allumage) en 42 (BLOCAGE + NON) + 44. Il y a ensuite fermeture de la porte par l'utilisateur en 55 et le verrouillage manuel de la porte avec le verrou d'occupation en 56. Il y a blocage de la temporisation de l'éclairage par le verrou d'occupation en 42 ce qui permet de maintenir l'éclairage allumé en 44. Il a également extinction du voyant vert (statut: LIBRE) et allumage du voyant d'occupation (ROUGE) en 57 + 58. Il y a utilisation du WC et du distributeur papier par l'utilisateur puis appui sur le bouton poussoir de chasse par l'utilisateur en 68, d'où déclenchement de la pompe de chasse temporisée en 69 dès détection d'un niveau suffisant dans le réservoir de transfert en 70. L'utilisateur utilise le distributeur de savon liquide en 48 puis le robinet automatique du lave-mains par positionnement des mains au dessus du lave-mains en une position indiquée par un affichage informatif ad hoc, déclenchant la mise en fonctionnement de la pompe 19 temporisée en 49 + 50 + 51. Il y a ensuite, en 52, utilisation du sèche-mains automatique par positionnement des mains au dessus du lave-mains 7 en une position indiquée par un affichage informatif ad hoc. L'utilisateur déverrouille la porte manuellement avec le verrou d'occupation ce qui entraîne la libération de la temporisation de l'éclairage entraînant, d'une part, l'extinction de l'éclairage à la fin de la temporisation en 42 (suppression du BLOCAGE) + 43 et, d'autre part, l'extinction du voyant rouge d'occupation (57 + 58 non sélectionnés) et l'allumage du voyant vert (statut : LIBRE) en 40 + 41. Il y a donc ouverture de la porte par l'utilisateur ce qui déclenche un cycle supplémentaire de chasse, ensuite sa fermeture par rappel automatique, ce qui conduit à la fin du cycle d'utilisation.

Ainsi, un cycle minimum de chasse = une chasse à l'entrée et une chasse à la sortie (car l'utilisateur a oublié d'appuyer sur le bouton de chasse), ou une chasse à l'entrée, un appui sur le bouton de chasse et une chasse à la sortie. A noter que plus le nombre de chasses est élevé, mieux se comporte le processus de recirculation.

Des sécurités sont prévues en particulier en cas d'ouverture de porte trop prolongée avec une alarme de porte en 60 + 61, en cas d'utilisation trop prolongée avec une alarme utilisation en 62 + 63. D'autres sécurités sont prévues : en cas de défaut de déclenchement de chasse temporisée en 69, en cas de défaut de déclenchement de la pompe de transfert temporisée en 71 et en cas de détection niveau cuve pleine du réservoir eaux vannes en 72, et dans ces conditions le voyant hors service s'allume en 73 et la cabine se verrouille en 53. A noter que l'on a prévu a titre d'option une gestion des heures de fonctionnement avec l'horloge de verrouillage de cabine en 64. Les automatismes et sécurités complémentaires suivants sont aussi présents. Ainsi, pour l'ajout d'additif à partir du réservoir additif 12 en fonction d'une horloge additif traitement en 45 activant une temporisation réglant la quantité de produit en 46 et agissant sur une électrovanne de produit de traitement en 47. De même pour l'alimentation électrique avec le groupe électrogène automatique en 65 qui est démarré en fonction du niveau de charge des batteries en 66 et avec détection d'anomalie lors d'un défaut de groupe en 74 et avec la/les activations des batteries en 59, de l'alimentation du convertisseur 12V-230V en 67 et de l'alimentation de la cabine en 75.

Le procédé de fonctionnement décrit est compatible avec un WC à cuvette à l'anglaise ou à cuvette à la turque. De plus, le procédé de fonctionnement décrit peut être adapté à un ensemble sanitaire qui peut regrouper plusieurs cuvettes WC raccordées à un seul réservoir d'eaux vannes et/ou plusieurs lavabos raccordés à un seul réservoir d'eau propre et un seul réservoir d'eaux usées.

On comprend que l'invention peut être déclinée de nombreuses autres manières sans pour autant sortir du champ de la présente demande. Par exemple, le module préfabriqué peut être mis en oeuvre dans une autre structure qu'une cabine sanitaire. Le module peut comporter moins d'éléments fonctionnels dans des variantes simplifiées ou, au contraire, d'autres ou plus, dans d'autres variantes ou des variantes plus sophistiquées. A titre d'exemples, on peut considérer :
- un osmoseur qui supprime le réservoir d'eaux usées et permet un recyclage des eaux utilisées dans le circuit du lave-mains,
- un moyen de déclenchement automatique d'un système anti-incendie avec puisage dans le réservoir d'eaux propres.

Le module peut être agencé pour utilisation dans une cabine destinée à tout public y compris pour les personnes handicapées. Dans des variantes de réalisation un module comporte plusieurs cuvettes WC raccordées à un seul réservoir d'eaux vannes et/ou plusieurs lavabos raccordés à un seul réservoir d'eau propre et un seul réservoir d'eaux usées. Dans d'autres variantes, un ensemble sanitaire regroupe plusieurs cuvettes WC raccordées à un seul réservoir d'eaux vannes, plusieurs lavabos raccordés à un seul réservoir d'eau propre et un seul réservoir d'eaux usées s'il y a lieu.

## Revendications

1. Module (1) sanitaire autonome automatisé pour cabine sanitaire, le module comportant au moins :
- des moyens de génération d'énergie électrique,
- un circuit fluidique lave-mains avec un réservoir de stockage d'eaux propres (13) et un réservoir de stockage d'eaux usées (15) ou un seul réservoir avec un osmoseur qui permet de régénérer au moins en eaux propres les eaux usées, une pompe électrique (19) et au moins un lave-mains (23),
- un circuit fluidique WC avec au moins une cuvette de WC (26).
- des moyens informatiques de contrôle des organes dudit module en fonction d'états de capteurs, le module comportant une paroi (2) sensiblement verticale le divisant en deux parties, une partie avant coté utilisateur et une partie arrière comportant les moyens du module non accessibles à l'utilisateur, la partie avant comporte au moins la cuvette WC, une commande de chasse (24), le lave-mains, une commande de fourniture d'eaux propres (4) au lave-mains, et un moyen d'éclairage (6), la partie arrière comporte une base (7) horizontale solidarisée à la paroi verticale, et en ce que le réservoir eaux vannes, l'éventuel réservoir de transfert et l'éventuel réservoir d'eaux usées reposent sur la base le module étant
**caractérisé en ce que** le circuit fluidique WC est à recirculation avec un réservoir eaux vannes (11), éventuellement un réservoir de transfert et sa pompe de transfert (10) électrique, un réservoir d'additif (12) de traitement, au moins une pompe de chasse (9) électrique, et **en ce que** les moyens de génération d'énergie électrique comportent un groupe électrogène (21) à moteur thermique fournissant une basse tension, alimenté par du gaz combustible sous pression ou du diesel, des batteries (17) rechargeables basse tension, un convertisseur de tension alimenté par les batteries rechargeabies et/ou le groupe électrogène pour produire une tension type secteur, le gaz sous pression étant stocké dans au moins une bouteille de gaz (14) échangeable.

2. Module selon la revendication 1, **caractérisé en ce que** le réservoir eaux vannes est en forme de L, une première des deux barres du L est le long du bord latéral gauche de la base, la seconde barre du L étant le long du bord arrière de la base, le réservoir d'eaux propres étant disposé sur le réservoir eaux vannes approximativement en partie médiane le long du bord droit du module, le réservoir d'eaux usées ou l'osmoseur étant disposé sur le réservoir eaux vannes au centre du module, le réservoir de transfert étant disposé le long de la paroi verticale, en avant de la première barre du L du réservoir eaux vannes, l'espace de stockage de la/des bouteilles de gaz étant disposé sur le réservoir d'eaux vannes à l'angle arrière droit du module,

3. Module selon la revendication 1 ou 2, **caractérisé en ce que** le circuit fluidique WC à recirculation est configuré pour réutiliser environ 6 à 9 litres de liquide recirculé à chaque chasse.

4. Module selon la revendication 1, 2 ou 3, **caractérisé en ce qu'**il comporte en outre un connecteur pour liaison filaire à au moins un capteur externe au module et au moins un voyant externe au module d'affichage de statuts, le/un des capteurs externes étant un capteur de détection au moins d'ouverture et/ou fermeture d'une porte d'un local comportant le module.

5. Module selon l'une quelconque des revendications précédentes, **caractérisé en ce qu'**il comporte en outre un ou plusieurs des éléments suivants :
- un distributeur de savon liquide (3),
- un distributeur de papier toilette (8),
- un sèche-mains à air chaud (5),
- une commande de fourniture d'eaux propres au lave-mains qui est un robinet automatique à commande électrique,
- un diffuseur automatique de parfum,
- un générateur automatique d'ozone,
- un moyen de communication radio destiné à informer à distance de l'état opérationnel dudit module et, de préférence du type GSM,
- un chauffage,
- un climatiseur,
- un système d'aspersion d'eau anti-incendie.

6. Module selon l'une quelconque des revendications précédentes, **caractérisé en ce que** les moyens de génération d'énergie électrique comportent en outre un ensemble panneaux solaires pour recharge des batteries.

7. Cabine sanitaire **caractérisée en ce qu'**elle comporte un module selon l'une quelconque des revendications précédentes et qu'elle est fermée par une porte (34) à rappel et à verrouillage (33), au moins un capteur étant disposé en relation avec ladite porte afin de déterminer au moins son état d'ouverture et/ou fermeture, la cabine comportant en outre au moins un voyant (29, 30, 31) de signalisation de statut, le/les capteurs et le/les voyants étant reliés par une liaison filaire aux moyens informatiques de contrôle dudit module, de préférence par l'intermédiaire d'un connecteur.

8. Cabine sanitaire selon la revendication 7, **caractérisée en ce que** la porte comporte en outre une gâche ou serrure électrique (32) reliée aux moyens informatiques de contrôle dudit module.

9. Procédé de réalisation d'une cabine sanitaire selon la revendication 7 ou 8 dans lequel on réalise, d'une part, une enceinte avec une porte d'accès à rappel et à verrouillage et comportant au moins un voyant de signalisation d'état et au moins un capteur d'au moins ouverture/fermeture de porte et, d'autre part, un module selon l'une quelconque des revendications 1 à 6 et que l'on assemble l'enceinte au module et qu'on relie le/les voyants et le/les capteurs de la porte aux moyens informatiques de contrôle dudit module.

10. Procédé de fonctionnement d'une cabine sanitaire selon la revendication 7 ou 8, **caractérisé en ce qu'**il comporte au moins les étapes suivantes en fonction d'états de capteurs :
- activation d'une temporisation avant alarme lorsque la porte reste ouverte,
- activation d'une temporisation avant alarme dès que le verrou de porte est fermé dans le cas où la porte comporte un capteur de détection de verrouillage de porte,
- en l'absence d'occupation de la cabine par un utilisateur, une activation du verrouillage automatique électrique de la porte dans le cas où la porte comporte une gâche électrique et qu'un défaut est détecté.

11. Procédé selon la revendication 10 **caractérisé en ce qu'**il est mis en oeuvre avec une/des cuvettes WC à l'anglaise ou à la turque et que dans le cas de plusieurs WC, lesdits WC sont raccordés à un seul réservoir d'eaux vannes et que dans le cas de plusieurs lavabos, lesdits lavabos sont raccordés à un seul réservoir d'eau propre et un seul réservoir d'eaux usées.

## Claims

1. An automated and stand-alone sanitary module (1) for a sanitary cabin, wherein said module comprises at least:
- electric power generation means,
- a hand sink fluid circuit with a clean water storage tank (13) and a waste water storage tank (15) or a single tank with a dialyzer that permits regenerating at least in clean water the waste waters, an electric pump (19) and at least one hand sink (23),
- a toilet fluid circuit with at least one toilet pan (26),
- computer means for controlling the elements of said module as a function of sensor' states,
the module comprising a substantially vertical wall (2) that partitions it into two parts, i.e. a user-side front part and a rear part containing the module's means that are not accessible to the user, wherein the front part comprises at least the toilet pan, a flush control unit (24), the hand sink, a control unit (4) for the supply of clean water to the hand sink, and a lighting means (6), the rear part comprises a horizontal base (7) fastened to the vertical wall, and wherein a black water tank, a possible transfer tank and a possible waste water tank stand on the base,
the module being **characterized in that** the toilet fluid circuit is of the recirculation type, with the black water tank (11), possibly the transfer tank and its electric transfer pump (10), a treatment additive tank (12), at least one electric flush pump (9), and **in that** the electric power generation means comprise a heat engine generator set (21) providing a low voltage, supplied with pressurized combustible gas or diesel, low voltage rechargeable batteries (17), a voltage converter powered by the rechargeable batteries and/or the generator set to produce a power grid voltage, the pressurized gas being stored in at least one exchangeable gas cylinder (14).

2. The module according to claim 1, **characterized in that** the black water tank is L-shaped, with a first one of the two legs of the L locate along the le lateral edge of the base and the second leg of the L located along the rear edge of the base, the clean water tank being arranged on the black water tank, approximately at the median part along the right edge of the module, the black water tank or the dialyzer being arranged on the black water tank, at the centre of the module, the transfer tank being arranged along the vertical wall, in front of the first leg of the L of the black water tank, the space for storing the gas cylinder(s) being arranged on the black water tank, at the right rear corner of the module.

3. The module according to clam 1 or 2, **characterized in that** the recirculation toilet fluid circuit is configured to reuse about 6 to 9 litres of recirculated liquid at each flush.

4. The module according to claim 1, 2 or 3, **characterized in that** it further comprises a connector for wire connection to at least one sensor external to the module and at least one state-displaying lamp external to the module, one of the at least one external sensor being a sensor for detecting at least the opening and/or closing of a door of a room containing the module.

5. The module according to any one of the preceding claims, **characterized in that** it further comprises one or several of the following elements:
- a liquid soap dispenser (3),
- a toilet paper dispenser (8),
- a hand dryer (5),
- a control unit for the supply of clean water to the hand sink, which is an electric control automatic tap,
- an automatic perfume dispenser,
- an automatic ozone generator,
- a radio communication means for remotely notifying the operational state of said module and, preferably, of the type,
- a heating system ,
- an air conditioner,
- a fire extinction water spraying system.

6. The module according to any one of the preceding claims, **characterized in that** the electric energy generation means further comprise a set of solar panels for recharging the batteries.

7. A sanit cabin **characterized in that** it comprises a module according to any one of the preceding claims and **in that** it is close by a door (34) having a spring-return system and a lock (33), wherein at least one sensor is arranged in relation with said door so as to determine at least the opening and/or closing state thereof, the cabin further comprising at least one state-indication lamp (29, 30, 31), the sensor(s) and the lamp(s) being wire connected to the control computer means of said preferable through a connector.

8. The sanitary cabin according to clam 7, **characterized in that** the door further comprises an electric door opener or lock (32) connected to the control computer means of said module.

9. A method of making a sanitary cabin according to claim 7 or 8, in which, on the one hand, an enclosure in made, with an access door having a spring-return system and a lock and comprising at least one state-indication lamp and at least one sensor for detecting at least the opening/dosing of the door, and on the other hand, a module according to any one of claims 1 to 6 is made, and the enclosure is assembled to the module and the lamp(s) and the sensor(s) of the door are connected to the control computer means of said module.

10. A method of operation of a sanitary cabin according to claim 7 or 8, **characterized in that** it comprises at least the following steps, as a function of sensors' states:
- activating a time delay before alarm when the door stays open,
- activating a time delay before alarm as soon as the door lock is closed, in the case here the door comprises a door locking detection sensor,
- when the cabin is not occupied by a user, activating the door electric automatic lock, in the case where the door comprises an electric door opener and when a default is detected.

11. The method according to claim 10, **characterized in that** it is implemented with one or several English-type or Turkish-type toilet pans and **in that**, in the case of several toilets, said toilets are connected to a single one black water tank, and in the case of several hand sinks, said hand sinks are connected to a single one clean water tank and a single one waste water tank.

## Patentansprüche

1. Automatisiertes autonome Sanitärmodul (1) für ein Klohäuschen, wobei das Modul mindestens umfasst:
- Mittel zur Stromerzeugung,
- einen Flüssigkeitskreis zum Händewaschen mit einem Speicherbehälter für sauberes Wasser (13) und einem Speicherbehälter für Schmutzwasser (15) oder einem einzigen Behälter mit einer Osmoseeinrichtung, die es ermöglicht, das Schmutzwasser zumindest zu sauberem Wasser zu regenerieren, eine elektrische Pumpe (19) und mindestens eine Handwascheinrichtung (23),
- einen WC-Flüssigkeitskreis mit mindestens einem WC-Becken (26),
- Informatikmittel zur Kontrolle der Elemente des Moduls in Abhängigkeit von Zuständen von Sensoren,
wobei das Modul eine im wesentlichen vertikale Wand (2) umfasst, die es in zwei Teile unterteilt, einen vorderen Teil auf Benutzerseite und einen hinteren Teil, der die für den Benutzer nicht zugänglichen Mittel des Moduls umfasst, wobei der vordere Weil mindestens das WC-Becken, eine Spülsteuerung (24), die Handwascheinrichtung, eine Steuerung zur Bereitstellung von sauberem Wasser (4) für die Handwascheinrichtung und ein Beleuchtungsmittel (6) umfasst, wobei der hintere Teil eine horizontale (7) Grundplatte umfasst, die mit der vertikalen Wand verbunden ist, wobei der Abwasserbehälter, der mögliche Übergangsbehälter und der mögliche Schmutzwasserbehälter auf dieser Grundplatte stehen, wobei das Modul **dadurch gekennzeichnet ist, dass** der WC-Flüssigkeitskreislauf mit Rückzirkulation mit einem Abwasserbehälter (11), eventuell einem Übergangsbehälter und seiner elektrischen Übergangspumpe (10), einem zusätzliche Behandlungsbehälter (12), mindestens einer elektrischen Spülpumpe (9) funktioniert, und dass die elektrischen Stromerzeugungsmittel eine Stromerzeugungsgruppe (21) mit Verbrennungsmotor, der eine Niederspannung liefert und mit Brenngas unter Druck oder Diesel gespeist wird, nachladbare Niederspannungsbatterien (17), einen Spannungsumsetzer, der von den nachladbaren Batterien und/oder der Stromerzeugungsgruppe gespeist wird, um eine Spannung des Typs Nutzspannung zu erzeugen, wobei das Gas unter Druck in mindestens einer austauschbaren Gasflasche (14) gespeichert wird, umfasst.

2. Modul nach Anspruch 1, **dadurch gekennzeichnet, dass** der Abwasserbehälter L-förmig ist, wobei ein erster der beiden Schenkel des L entlang des linken seitlichen Randes der Grundplatte verläuft, wobei der zweite Schenkel des L entlang des hinteren Randes der Grundplatte verläuft, wobei der Behälter für sauberes Wasser auf dem Abwasserbehälter annähernd im Mittelteil entlang des rechten Randes des Moduls angeordnet ist, wobei der Schmutzwasserbehälter oder die Osmoseeinrichtung auf dem Abwasserbehälter in der Mitte des Moduls angeordnet ist, wobei der Übergangsbehälter entlang der vertikalen Rand vor dem ersten Schenkel des L des Abwasserbehälters angeordnet ist, wobei der Speicherplatz für die Gasflasche(n) auf dem Abwasserbehälter im rechten hinteren Winkel des Moduls angeordnet ist.

3. Modul nach Anspruch 1 oder 2, **dadurch gekennzeichnet, dass** der WC-Flüssigkeitskreis mit Rückzirkulation derart ausgeführt ist, dass ungefähr 6 bis 9 Liter der rückgeführten Flüssigkeit bei jedem Spülgang verwendet werden.

4. Modul nach Anspruch 1, 2 oder 3, **dadurch gekennzeichnet, dass** es ferner einen Stecker für den Kabelanschluss an mindestens einen zum Modul externen Sensor und mindestens ein zum Modul externes Sichtglas zur Anzeige der Zustände umfasst, wobei der/einer der externen Sensoren ein Sensor zur Erfassung mindestens des Öffnens und/oder Schließens einer Tür eines das Modul umfassenden Häuschens ist.

5. Modul nach einem der vorhergehenden Ansprüche, **dadurch gekennzeichnet, dass** es ferner eines oder mehrere der folgenden Elemente umfasst:
- einen Flüssigseifenspender (3),
- einen Toilettepapierspender (8),
- einen Heißlufthandtrockner (5),
- eine Steuerung zur Bereitstellung von sauberem Wasser zum Händewaschen, die ein automatischer Hahn mit elektrischer Steuerung ist,
- einen automatischen Parfumzerstäuber,
- einen automatischen Ozonerzeuger,
- ein Funkkommunikationsmittel, das dazu bestimmt ist, aus der Ferne über den Betriebszustand des Moduls zu informieren, vorzugsweise vom Typ GSM,
- eine Heizung,
- ein Klimagerät,
- ein Brandschutzwassersprenkelsystem.

6. Modul nach einem der vorhergehenden Ansprüche, **dadurch gekennzeichnet, dass** die Stromerzeugungsmittel ferner eine Solarplatteneinheit zum Nachladen der Batterien umfassen.

7. Klohäuschen, **dadurch gekennzeichnet, dass** es ein Modul nach einem der vorhergehenden Ansprüche umfasst und dass es durch eine selbsttätige Für (34) mit Verriegelung (33) geschlossen ist, wobei mindestens ein Sensor in Verbindung mit der Tür angeordnet ist, um mindestens ihren Öffnungs- und/oder Schließzustand zu bestimmen, wobei das Häuschen ferner mindestens ein Sichtfenster (29, 30, 31) zur Zustandsanzeige umfasst, wobei der/die Sensoren und das/die Sichtfenster durch eine Kabelverbindung mit den Informatikkontrollmitteln des Moduls vorzugsweise über einen Stecker verbunden sind.

8. Klohäuschen nach Anspruch 7, **dadurch gekennzeichnet, dass** die Tür ferner einen Riegel oder ein elektrisches Schloss (32) umfasst, das mit den Informatikkontrollmitteln des Moduls verbunden ist.

9. Verfahren zur Herstellung eines Klohäuschens nach Anspruch 7 oder 8, bei dem einerseits ein Raum mit einer selbsttätigen Zugangstür mit Verriegelung, umfassend mindestens ein Sichtfenster zur Zustandsanzeige und mindestens einen Sensor mindestes für das Öffnen/Schließen der Tür, und andererseits ein Modul nach einem der Ansprüche 1 bis 6 hergestellt werden, und dass der Raum mit dem Modul zusammengebaut wird und dass das/die Sichtfenster und der/die Sensoren der Tür mit den znfarmatikkontrollmitteln des Moduls verbunden werden.

10. Verfahren für den Betrieb eines Klohäuschens nach Anspruch 7 oder 8, **dadurch gekennzeichnet, dass** es mindestens die folgenden Schritte in Abhängigkeit von Zuständen von Sensoren umfasst:
- Aktivierung einer Zeitverzögerung vor dem Alarm, wenn die Tür offen bleibt,
- Aktivierung einer Zeitverzögerung vor dem Alarm, sobald der Türriegel geschlossen ist, sofern die Tür einen Sensor zur Erfassung der Verriegelung der Tür umfasst,
- wenn das Häuschen nicht von einem Benutzer besetzt ist, Aktivierung der automatischen elektrischen Türverriegelung, wenn die Tür einen elektrischen Riegel umfasst oder wenn ein Fehler erfasst wird.

11. Verfahren nach Anspruch 10, **dadurch gekennzeichnet, dass** es mit (einem) Sitzklosett(s) oder Stehklosett(s) eingesetzt wird, und dass im Falle von mehreren WC die WC an einen einzigen Abwasserbehälter angeschlossen sind, und das sind, und dass im Falle von mehreren Waschbecken die Waschbecken an einen einzigen Behälter mit sauberem Wasser und einen einzigen Schmutzwasserbehälter angeschlossen sind.
